# EUROPÄISCHE PATENTANMELDUNG

(11) **EP 0 052 405 A1**
(43) Veröffentlichungstag der Anmeldung: **26.05.1982**
(21) Anmeldenummer: 81201259.9
(22) Anmeldetag: 11.11.1981
(51) Int. Cl.: F15B 11/02

(54) **Einrichtung zum Regeln des Differenzdruckes an einem Hydromotor**

(30) Priorität: 14.11.1980 CH 8462/80
(71) Anmelder: Werkzeugmaschinenfabrik Oerlikon-Bührle AG, CH-8050 Zürich (CH)
(72) Erfinder: Bohler, Pierre, Dr., CH-8050 Zürich (CH)

(57) **Zusammenfassung**

Es ist bekannt zum Regeln des Differenzdruckes an einem Hydromotor ein einziges Servoventil zu verwenden mit dem sowohl der Druck in der Zuleitung zum Hydromotor als auch der Druck in der Rückleitung geregelt wird. Dies hat den Nachteil, dass der Einspanndruck im Hydromotor (27) gross ist. Zur Verminderung des Einspanndruckes sind erfindungsgemäss zwei Steuerventile (28, 29) vorhanden, mit denen der Druck in Zu- und Rückleitung in voneinander unabhängiger Weise regelbar ist.

## Beschreibung

Die Erfindung betrifft eine Einrichtung zum Regeln des Differenzdruckes an einem Hydromotor, der zwei Anschlüsse aufweist, an denen je ein Absolutdruckgeber angeschlossen ist.

Es sind folgende Einrichtungen zum Regeln des Differenzdruckes an einem Hydromotor bekannt:
1) Ein Druckservoventil (z.B. von der Firma MOOG), mit dem der Differenzdruck des Hydromotors durch einen Eingangsstrom gesteuert werden kann.
2) Eine Differenzdruckregelung, die ein Durchflussservoventil (z.B. von der Firma MOOG), eine Differenzdruckmesseinrichtung und einen elektronischen Regler aufweist, mit welcher der Differenzdruck an den beiden Anschlüssen des Hydromotors genau nach einem Sollwert geregelt wird (siehe Fig. 5).

Diese beiden Einrichtungen haben folgende Nachteile:
Bei Verwendung eines Druckservoventiles ist der Differenzdruck durchflussabhängig. Ausserdem ist der Hydromotor hydraulisch unerwünscht stark "eingespannt", was zu grosser interner Reibung führt. Diese interne Reibung verursacht schlechte Langsamlauf-Eigenschaften und einen schlechten Wirkungsgrad. Zudem ist der Einspanndruck nicht bei jedemServoventi1 gleich gross und kann je nach Herstellungsgenauigkeit der einzelnen Servoventile stark schwanken. Bei Verwendung einer Differenzdruckregelung ist der Differenzdruck zwar durchflussunabhängig, die hohe hydraulische Einspannung lässt sich auch hier nicht vermeiden und führt zu den beim Druckservoventil genannten Nachteilen, d.h. schlechtmLangsamlauf-Eigenschaften, schlechtem Wirkungsgrad und grosser Streuung des Einspanndruckes entsprechend der Fertigungsgenauigkeit der Servoventile.

Um den Einspanndruck im Hydromotor zu vermindern ist es bekannt, bei den erwähnten Servoventilen die Rücklaufkante des Steuerkolbens mit sogenannter negativer Ueberdekkung auszulegen. Die Herstellung eines solchen Servoventiles ist jedoch fabrikatorisch schwierig, da die Rücklaufkanten um sehr kleine Beträge zurückgeschliffen werden müssen. Es ist daher dem Hersteller nicht möglich, einen vorgeschriebenen Einspanndruck genau einzuhalten; das bedeutet, dass Schwankungen des Einspanndruckes von ± 30 % bei der Fertigung in Kauf genommen werden müssen. Zudem ändert sich der Einspanndruck direkt proportional zum Pumpendruck. Der Einspanndruck kann nur für kleine Kolbenauslenkungen klein gehalten werden. Schliesslich bewirkt der Einspanndruck einmgrösseren Oelverlust im Servoventil.

Zur Verbesserung der genannten Einrichtungen und zur Vermeidung der erwähnten Nachteile wird erfindungsgemäss vorgeschlagen, dass jeder Anschluss des Hydromotors an ein separates Steuerventil angeschlossen ist, das einen Steuerkolben mit nur einer Druckkante und nur einer Rücklaufkante aufweist und dass jedes Steuerventil ausser den Anschlüssen an eine Pumpe und an einen Behälter nur einen Anschluss zum Hydromotor besitzt.

Ein Ausführungsbeispiel der erfindungsgemässen Einrichtung zum Regeln des Differenzdruckes an einem Hydromotor ist anhand der beigefügten Zeichnung im folgenden ausführlich beschrieben. Es zeigt:
Fig. 1 eine schematische Darstellung einer bekannten Einrichtung mit einem Hydromotor, zwei Leitungen und einem Servoventil;
Fig. 2 eine schematische Darstellung eines anderen Ausführungsbeispieles der bekannten Einrichtung gemäss Fig. 1;
Fig. 3 ein Diagramm der Druckverhältnisse am Hydromotor bei der bekannten Vorrichtung gemäss Fig. 1;
Fig. 4 ein Diagramm der Druckverhältnisse am Hydromotor bei der bekannten Vorrichtung gemäss dem in Fig. 2 dargestellten Ausführungsbeispiel;
Fig. 5 ein Schaltschema einer bekannten Einrichtung zum Regeln des Differenzdruckes an einem Hydromotor;
Fig. 6 ein Schaltschema der erfindungsgemässen Einrichtung zum Regeln des Differenzdruckes an einem Hydromotor;
Fig. 7 ein Diagramm der Druckverhältnisse in einem Funktionsgenerator gemäss Fig. 6;
Fig. 8 ein anderes Diagramm der Druckverhältnisse im Funktionsgenerator gemäss Fig. 6;
Fig. 9 ein zweites Ausführungsbeispiel der erfindungsgemässen Einrichtung;

Gemäss Fig. 1 weist die bekannte Vorrichtung einen Hydromotor 1 und ein Servoventil 2 auf. Zwei Leitungen 3 und 4 verbinden das Servoventil 2 mit dem Hydromotor 1. Zwei Weitere Leitungen 5 und 6 verbinden das Servoventil 2 mit einer Druckmittelquelle 7 z.B. einer Druckoelpumpe und eine weitere Leitung 8 führt zu einem Druckmittelbehälter 9. Die in den Leitungen 3 und 4 herrschenden Drücke sind mit p_{A} und p_{B} bezeichnet. Das Servoventil 2 enthält zwei Steuerkolben 10 und 11, welche durch eine Kolbenstange 12 starr miteinander verbunden sind. Die beiden Kolben 10 und 11 lassen sich durch ein Steuerorgan 13 nach rechts und links aus der dargestellten Ausgangslage verschieben.

Die Steuerkolben 10 und 11 weisen je eine Druckkante D und eine Rücklaufkante R auf, welche in der gezeigten Mittelstellung exakt mit den Kanten der Anschlüsse 3' und 4' zusammenfallen. Dies wird als "Nullschnitt" der Steuerkolben 10 und 11 bezeichnet. Wegen des unvermeidbaren Radialspieles der Steuerkolben 10 und 11 in der Steuerbüchse S treten an den vier Steuerkanten der Anschlüsse 3' und 4' Drosseleffekte auf, die dazu führen, dass in der Mittelstellung der Kolben 10 und 11 die Drücke _{PA} und p_{B} gleich und annähernd dem halben Pumpendruck p/2 sind. In dieser Stellung ist der Differenzdruck ΔP = P_{A} - p_{B} = Null. Es fliesst kein Oel durch die Zuleitungen 3 und 4 und der Hydromotor 1 steht still. Daraus folgt, dass der Einspanndruck des Hydromotors 1 annähernd gleich dem Pumpendruck p ist. Dieser Einspanndruck wird auch als "Summendruck " oder "Kolbendruck" Σ P ⁼ P_{A} + P_{B} bezeichnet.

Werden die Steuerkolben 10 und 11 aus ihrer Mittelstellung nach rechts verschoben, vergrössert sich der Drosselquerschnitt an der Druckkante D des Steuerkolbens 10 und der Drosselquerschnitt an der Rücklaufkante R des Steuerkolbens 10 wird annähernd Null. Gleichzeitig wird, wegen der starren Verbindung der Steuerkolben 10 und 11 durch die Kolbenstange 12, der Drosselquerschnitt an der Rücklaufkante R des Steuerkolbens 11 um den gleichen Betrag vergrössert und der Dorsselquerschnitt an der Druckkante D des Steuerkolbens 11 wird annähernd Null. Durch diese beiden vergrösserten Drosselquerschnitte kann nur Oel fliessen, wenn sich der Hydromotor 1 drehen kann; wird er jedoch an einer Drehung gehindert, wird kein Oel fliessen. Der Druck p_{A} wächst von annähernd p/2 auf p/2 + Δp/2 und der Druck p_{B} sinkt von annähernd p/2 auf p/2 - Δp/2. Dabei ist4p = p_{A} - p_{B} der Differenzdruck welcher, wie bekannt von der Auslenkung der Kolben und von der Durchflussmenge pro Zeiteinheit abhängig ist. Der "Einspanndruck " oder "Summendruck" Σp = p_{A} + p_{B} ist weiterhin gleich dem Pumpendruck. Der Verlauf der Drücke p_{A} und p_{B} in den Leitungen 3 und 4 für die Mittelstellung und für die Auslenkungen der Kolben 10 und 11 nach links und nach rechts ist in Fig. 3 dargestellt. Wenn sich die Steuerkolben 10 und 11 in Mittelstellung befinden, sind die Drücke p_{A} und p_{B} in den Leitungen 3 und 4, wie erwähnt, annähernd gleich gross und bei einem Pumpendruck von 200 bar ist p_{A} = p_{B} = 100 bar. Wenn die Steuerkolben 10 und 11 nach rechts verschoben werden, wächst p_{A} und sinkt p_{B} um die halbe Druckdifferenz Δp/2, d.h. bei 4p = 80 bar wächst p auf p_{A} + Δp/2 = 100 + 40 = 140 bar und sinkt p_{B} auf p_{B} - Δp/2 = 100 - 40 = 60 bar. Bei dem Servoventil mit dem erwähnten "Nullschnitt" sind somit die Kurven für die Drücke p_{A} und p_{B} stets symmetrisch bezüglich dem halben "Einspann-" oder "Summendruck", d.h. bezüglich dem halben Pumpendruck, d.h. bezüglich der Geraden P_{A}/2 + p_{B}/2 = 100 bar.

Wie bereits weiter oben erwähnt, ist es ungünstig, dass im Hydromotor 1 stets ein Einspanndruck von ca. 200 bar herrscht. Es wurde daher bereits versucht, den Einspanndruck zu vermindern, wie aus Fig. 2 und 4 ersichtlich ist.

Gemäss Fig. 2 sind die Rücklaufkanten R der Kolben 10 und 11 zurückgeschliffen worden, wodurch die Drosselquerschnitte zwischen den Rücklaufkanten R der Kolben 10 und 11 und den Steuerkanten der Anschlüsse 3' und 4' grösser geworden sind. Dadurch kann der Druck p_{A} und p in den Leitungen 3 und 4 vermindert werden und es entsteht ein kleinerer Einspanndruck von z.B. 100 bar, da die Drosselquerschnitte zwischen den Druckkanten D der Kolben 10 und 11 und den Steuerkanten der Anschlüsse 3' und 4' gleich sind. Sonst ist das Servoventil gemäss Fig. 2 ähnlich wie das in Fig. 1 dargestellte Servoventil.

Der Verlauf der Drücke p_{A} und p_{B} in den Leitungen 3 und 4 für die Mittelstellung und für die Auslenkungen der Kolben 10 und 11 nach links und rechts des Servoventiles nach Fig. 2 ist in Fig. 4 dargestellt. Wenn sich die Steuerkolben 10 und 11 in Mittelstellung befinden, sind die Drücke p_{A} und p_{B} gleich gross und bei einem Pumpendruck von 200 bar ist p_{A} = p_{B} = 50 bar. Wenn die Steuerkolben 10 und 11 nach rechts verschoben werden, wächst der Druck p_{A} und sinkt der Druck p_{B} wobei allerdings p_{A} stärker ansteigt als p_{B} absinkt. Es gilt weiterhin Δ p = p_{A} - p_{B}. Die Kurven der Drücke p_{A} und p sind jedoch nicht mehr symmetrisch zum erwähnten Druck von 50 bar. Der "Einspanndruck" oder "Summendruck" p_{A} + p_{B} ist nicht mehr konstant gleich 100 bar wie in Fig. 3 dargestellt, sondern variabel und wächst mit wachsendem Δp wie aus Fig. 4 ersichtlich. Bei einem Differenzdruck Δp = O ist somit der Einspanndruck ca. 100 bar bei einem Pumpendruck von 200 bar. Sobald jedoch der Differenzdruck Δp von Null verschieden ist, ist auch der Einspanndruck grösser als 100 bar.

Das Servoventil gemäss Fig. 2 hat ausser dem Nachteil des variabeln Einspanndrucks noch den Nachteil, dass der kleinere Einspanndruck nur mit grossem fabrikatorischen Aufwand erreichbar ist. Bei einer Seriefertigung solcher Ventile ist zudem mit einer Toleranz von ± 30 % zu rechnen. Das Servoventil gemäss Fig. 2 hat ferner noch den Nachteil, dass der Einspanndruck vom Pumpendruck abhängig ist. Wenn z.B. der Pumpendruck sich um ^{±} 20 % ändert, so ändert sich auch der Einspanndruck um diesen Betrag. Schliesslich hat das Servoventil gemäss Fig. 2 den Nachteil, dass die Oelverluste verhältnismässig gross sind, d.h. in der Mittelstellung der Kolben 10 und 11 fliesst verhältnismässig viel Oel aus der Pumpe 7 über die Drosselstellen des Servoventiles in den Behälter 9.

Die bekannte Einrichtung, gemäss Fig. 5, weist ein Servoventil 25 auf, das an eine Pumpe 45 und an einen BehältEr 49 angeschlossen ist. Ferner ist das Servoventil 25 über Anschlüsse 18 und 19 an den Hydromotor 1 angeschlossen, der mit einer Last 100 verbunden ist. Das Servoventil 25 besitzt zwei Kolben 10 und 11, welche über eine Kolbenstange 12 mit einem Steuerorgan 13 verbunden sind. An das Steuerorgan 13 ist ein Regler 24 angeschlossen, der einen Steuerstrom i an das Steuerorgan 13 abgibt um die Kolben 10 und 11 nach rechts oder links zu verschieben, wodurch die Druckdifferenz Δp am Hydromotor 1 gesteuert werden kann. Neben den Anschlüssen 18 und 19 des Hydromotors 1 ist je ein Absolutdruckgeber 20 und 21 angeschlossen, mit denen die Drücke p_{A} und p_{B} an den Anschlüssen 18 und 19 des Hydromotors 1 gemessen werden. Die beiden Absolutdruckgeber 20 und 21 sind an einen Subtrahierer 22 angeschlossen, mit dem der Differenzdruck Δp = p - p_{B} gebildet wird. Der Ausgang des Subtrahierers 22 ist an den Minuseingang eines zweiten Subtrahieres 23 angeschlossen, mit dem die Regelabweichung e = Δpₛ - Δp von einem am Pluseingang anstehenden Solldifferenzdruck Δpₛ gebildet wird. Der Ausgang des Subtrahierers 23 ist ferner an den Eingang des Reglers 24 angeschlossen, welcher die Regelabweichung e = Δpₛ - Δp verarbeitet und in einen Strom i verwandelt. Dieser Strom i wird an das Steuerorgan 13 des Servoventiles 25 eingegeben. Durch das Steuerorgan 13 wird der Kolben 10, 11 des Servoventiles so lange verschoben, bis an den Anschlüssen 18 und 19 des Hydromotors 1 ein Differenzdruck 4p entsteht, der dem Solldifferenzdruck Δpₛ entspricht. Der Regler 24 versucht stets durch Abgabe des erforderlichen Stromes iA iB die an ihn angelegte Regelabweichung e = Δpₛ - Δp rasch abzubauen, so dass bei einer allfälligen Abweichung der Differenzdruck Δp am Hydromotor 1 sich so schnell als möglich dem eingestellten Sollwert Δpₛ angleicht.

Gemäss Fig. 6 weist die erfindungsgemässe Einrichtung zum Regeln des Differenzdruckes eines Hydromotors, der an eine Last angeschlossen ist, zwei Durchfluss-Servoventile 28 und 29 auf, welche von einem ihrer beiden Ausgänge über Leitungen 30,31 an die Anschlüsse 63, 64 eines Hydromotors 27 angeschlossen sind, wobei der Hydromotor 27 seinerseits an eine Last 200 angeschlossen ist. Der andere Ausgang50, 51 der beiden Servoventile 28 und 29 wird nicht benützt und ist daher geschlossen. Die beiden Servoventile 28, 29 sind an eine Druckmittelquelle, d.h. an eine Pumpe 44 über Leitungen 40, 41, 42 und 43 und an einen Behälter 48 über Leitung 47 angeschlossen. Die Steuerung der beiden Servoventile 28 und 29, d.h. die Verschiebung ihrer Steuerkolben 36,37, 38 und 39 aus ihrer Mittelstellung nach rechts oder nach links, erfolgt durch Ströme i_{A} und i_{B}, die von zwei elektronischen Reglern 52 und 53 über Leitungen 206 und 207 an zwei elektrohydraulische Steuerorgane 34 und 35 geliefert werden. Jeder der beiden elektronischen Regler 52 und 53 ist über eine Leitung 204 bzw. 205 an den Ausgang eines Subtrahierers 54 bzw. 55 angeschlossen. Je ein elektrischer Absolutdruckgeber 32 und 33, der den Druck p_{A} bzw. p_{B} in den Leitungen 30 bzw. 31 misst, ist über eine Leitung 202 bzw. 203 an den Minuseingang der genannten elektronischen Subtrahierer 54 bzw. 55 angeschlossen. Jeder Pluseingang der beiden elektronischen Subtrahierer 54 bzw. 55 ist über je eine Leitung 57 bzw. 58 mit dem Ausgang eines elektronischen Funktionsgenerators 56 bzw. 56' verbunden. Ueber eine gemeinsame Leitung 201 wird den beiden Funktionsgeneratoren 56 und 56' der Sollwert des Differenzdruckes Δpₛ in Form eines elektrischen Signals eingegeben. Jeder Funktionsgenerator 56, 56' bildet aus diesem Sollwertsignal δpₛ je ein Ausgangssignal P_{As} und p_{Bs} gemäss Fig. 7 und Fig. 8 und zwar so, dass stets die Differenz p_{As} - p_{Bs} =δpₛ ist.

Die beiden Ausgangssignale p_{As} und p_{Bs} entsprechen den Sollwerten der Absolutdrücke an den Anschlüssen 63 und 64 des Hydromotors 27. Die effektiv auftretenden Absolutdrücke p_{A} und p_{B} bei den Anschlüssen 63 und 64 des Hydromotors werden von den genannten Absolutdruckgebern 32 und 33 gemessen und in Form einer elektrischen Spannung p p_{.} an die Subtrahierer 54 und 55 weitergeleitet. Die Subtrahierer 54 und 55 subtrahieren die Istwerte p_{A} und p_{B} von den Sollwerten p_{As} und p_{Bs}, welche die Funktionsgeneratoren liefern. Die Regelabweichung e_{A} ⁼ p_{As} - p_{A} und e'_{B} = _{PBs} - p_{B} werden in je einen der Regler 52 bzw. 53 geleitet, der die Steuerströme i_{A} und i_{B} an die Steuerorgane 34 bzw. 35 der Servoventile 28 bzw.29 liefert.

Die elektronischen Regler 52 und 53 sind derart ausgelegt, dass sie jede allfällige Regelabweichung e_{A} ⁼ p_{As} - p_{A} bzw. e'_{B} = p_{Bs} - p_{B} am Eingang des Reglers 52, 53 sofort abzubauen vermögen. Somit stimmen die am Hydromotor 27 gemessenen Absolutdrücke p_{A} p_{B}, welche als Regelgrösse bezeichnet werden, stets mit den vom Funktionsgenerator 56 und 56' erzeugten Sollwerten der Drücke p_{As} und p_{Bs}, welche als Führungsgrösse bezeichnet werden, überein, wobei sowohl die Regelgrössen p_{A} p_{B} als auch die Füh- rungs^{g}rössen p_{As} und p_{Bs} an die Subtrahierer 54 und 55 gelangen. Somit ist auch der effektive gemessene Differenzdruck Δp = p_{A} - p_{B} am Hydromotor 27 stets gleich dem vorgeschriebenen Sollwert des Differenzdruckes 4 pₛ = P_{As} - p_{Bs}. Der Verlauf der Absolutdrücke p_{A} und p_{B} wird vom Funktionsgenerator 56, 56' in Abhängigkeit des Verlaufes Δpₛ bestimmt.

Die Wirkungsweise des Funktionsgenerators 56 und 56' ist aus Fig. 7 und 8 ersichtlich, welche zwei verschiedenen Ausführungsformen des Funktionsgenerators entsprechen. Für beide Ausführungsformen gilt Δpₛ ⁼ PA - P_{Bs}. Beim ersten Ausführungsbeispiel des Funktionsgenerators gemäss Fig. 7 wird der Einspanndruck oder Summendruck Σp = _{PA} + p_{B} am Hydromotor 27 im Bereich - 100 < 4 _{Ps} <+ 100 bar stets Σp = 100 bar betragen, d.h. der Einspanndruck Σp ist konstant.

Beim zweiten Ausführungsbeispiel des Funktionsgenerators gemäss Fig. 8 wächst der Einspanndruck Σp am Hydromotor linear mit dem Sollwert des Differenzdrucks Σpₛ. Für kleine Werte des Differenzdruckes Δpₛ beträgt der Einspanndruck ca. 20 bar. Die interne Reibung im Hydromotor 27 ist somit klein und sein Gleichlaufverhalten bei kleinen Drehzahlen ist daher gut.

Die erfindungsgemässe Einrichtung ermöglicht es, den Einspanndruck Σp im Hydromotor 27 mit Hilfe eines geeigneten Funktionsgenerators frei zu wählen, was als ein wesentlicher Vorteil zu betrachten ist. Bei kleinem Einspanndruck im Hydromotor 27 ist auch die Reibung im Hydromotor klein, wodurch sein Wirkungsgrad steigt und sein Gleichlaufverhalten auch bei sehr kleinen Drehzahlen wesentlich verbessert wird, zudem wird durch die Druckschwankungen in der Druckoelversorgung der Einspanndruck Σp nicht beeinflusst.

Von Vorteil ist, dass an die Fertigungsgenauigkeit der Servoventile keine besonderen Anforderungen zu stellen sind. Das Servoventil ist leichter herzustellen, da die Zahl der einzuhaltenden Toleranzen kleiner ist (gemäss Fig. 6) und zudem an diese Toleranzen kleinere Anforderungen als bisher gestellt werden.

Die erfindungsgemässe Einrichtung eignet sich für eine Drehmomentregelung,-eine Geschwindigkeitsregelung und für eine Positionsregelung. Auf die Darstellung solcher Anwendungsbeispiele wird verzichtet, da dies nicht Gegenstand der Erfindung ist. Hingegen soll im folgenden noch eine erfindungsgemässe Einrichtung mit speziell ausgebildeten Servoventilen ausführlich beschrieben werden.

Gemäss Fig. 9 weist die erfindungsgemässe Einrichtung zum Regeln des Differenzdruckes an einem Hydromotor 27, der an eine Last 200 angeschlossen ist, zwei Servoventile 28 und 29 auf, die sich in einem gemeinsamen Ventilblock VB befinden. Der Hydromotor 27 besitzt zwei Anschlüsse 63 und 64, die über Leitungen 30 und 31 mit je einem Anschluss 30' und 31' der beiden Servoventile 28 und 29 verbunden ist. Zwei weitere Anschlüsse 40 und 41 der beiden Servoventile 28 und 29 sind über eine gemeinsame Lei- tuₙg 45 an eine Pumpe 44 angeschlossen. Ferner führen zwei Anschlüsse 46 und 47 der beiden Servoventile 28 und ²9 über eine gemeinsame Leitung 49 zu einem Behälter 48. Zur Steuerung der beiden Servoventile, d.h. zur Verschiebung der beiden,Steuerkolben 37 und 39 aus ihrer gezeigten Mittelstellung nach rechts und nach links, sind je zwei weitere Anschlüsse 211 und 212 sowie 213 und 214 vorhanden, welche über Drosseln 215 und 216 und über die gemeinsame Leitung 45 an die erwähnte Pumpe 44 angeschlossen sind. Ausserdem sind die beiden Anschlüsse 211, 212 und 213 und 214 von jedem Servoventil 28 und 29 über Leitungen 217, 218 und 219, 220 an je ein elektrohydraulisches Vorsteuerorgan 221 und 222 angeschlossen. Jedes Vorsteuerorgan 221 und 222 weist einen Eisenkern 223 und 224 auf, der von je einer Spule 225 und 226 umgeben ist. Ferner besitzt jedes Vorsteuerorgan 221 und 222 je einen um eine Achse 240, 241 schwenkbaren Anker 227 und 228, die mit ihrer Prallplatte mit je zwei Düsen 229 und 230 zusammen wirken. Diese Anker 227 und 228 können derart in eine rechte bzw. linke Endstellung verschwenkt werden, dass die Prallplatte entweder die Düse 229 verschliessen und die Düse 230 öffnen oder dass sie die Düse 229 öffnen und die Düse 230 schliessen. In der gezeigten Mittelstellung der Anker 227 und 228 sind beide Düsen 229 und 230 gleich stark gedrosselt. Bei der Verschwenkung der Anker 227 und 228 aus ihrer Mittelstellung in die genannte rechte oder linke Endstellung wird die eine Düse 229 bzw. 230 immer stärker gedrosselt und die andere Düse 230 bzw 229 immer stärker geöffnet. Die beiden Spulen 225 und 226 sind an den Ausgang von je einem elektronischen Regler 52 und 53 angeschlossen. Die Steuerung der beiden Servoventile 28 und 29, d.h. die Verschiebung ihrer Steuerkolben 37 und 39 aus ihrer Mittelstellung nach rechts oder nach links, erfolgt über Ströme i_{A} i_{B}, die von den beiden elektronischen Reglern 52 und 53 über die Leitungen 206 und 207 an die Süulen 225 und 226 geliefert werden. Jeder Eingang der beiden Regler 52 und 53 ist über je eine Leitung 204 bzw. 205 an den Ausgang eines Subtrahierers 54 bzw. 55 angeschlossen. Je ein Absolutdruckgeber 32 bzw. 33. der den Druck p bzw. p_{B} in den Leitungen 30 bzw. 31 misst, ist über je eine Leitung 202 bzw. 203 an den Minuseingang der genannten Subtrahierer 54 bzw. 55 angeschlossen. An jeden Pluseingang der beiden Subtrahierer 54 bzw. 55 ist über je eine Leitung 57 bzw. 58 der Ausgang eines Funktionsgenerators 56, 56' angeschlossen. Ueber eine gemeinsame Leitung 201 wird den beiden Funktionsgeneratoren 56 und 56' der Sollwert des Differenzdruckes Δpₛ in Form einer elektrischen Spannung eingegeben. Jeder Funktionsgenerator 56, 56' bildet aus diesem Sollwertsignal Δpₛ je ein Ausgangssignal in Form einer elektrischen Spannung p_{As} und p_{Bs}. Die beiden Servoventile 28 und 29 mit den Absolutdruckgebern 32, 33 sowie die beiden elektrischen Vorsteuerorgane 221 und 222 sind in einem Gehäuse, dem sogenannten Ventilblock VB untergebracht. Die Regler 52 und 53 sowie die Funktionsgeneratoren 56 und 56' sind in einem anderen Gehäuse, dem sogenannten Steuerblock SB untergebracht. Der Ventilblock VB besitzt zwei hydraulische Anschlüsse _{PA} und _{PB} an den Hydromotor 27 und je einen hydraulischen Anschluss an die Pumpe 44 und an die Rücklaufleitung 49 zum Behälter 48. Ausserdem besitzt der Ventilblock VB vier elektrische Anschlüsse an den Steuerblock SB, nämlich für die elektrischen Leitungen 202 und 203 von den Absolutdruckgebern 32 und 33 zu den Subtrahierern 54 und 55, sowie für die elektrischen Leitungen 206 und 207 von den elektrischen Spulen 225 und 226 zu den beiden Reglern 52 und 53. Schliesslich ist am Steuerblock SB noch ein elektrischer Anschluss für die Leitung 201 zur Eingabe des gewünschten Differenzdruckes δpₛ vorhanden.

Die Wirkungsweise der beschriebenen Einrichtung zum Regeln des Differenzdruckes an einem Hydromotor 27 ist wie folgt:
Es wird zuerst angenommen der Hydromotor 27 stehe still und es wirke auch keine Last auf ihn ein. In diesem Fall herrscht in den beiden Leitungen 30 und 31 der selbe Druck, d.h. p = p_{B}. Da die beiden Servoventile 28 und 29 genau gleich ausgebildet sind und beide an die selbe Druckmittelquelle, d.h. an die selbe Pumpe 44 angeschlossen sind, kann in den Leitungen 30 und 31 nur der selbe Druck p_{A} = p_{B} herrschen, wenn sich die Steuerkolben 37 und 39 der beiden Servoventile 28 und 29 in der selben Stellung z.B. in der gezeigten Mittelstellung befinden. In diesem Falle sind die Drosselquerschnitte an der Rücklaufkante R und an der Druckkante D (siehe Fig. 1) der beiden Steuerkolben 37 und 39 gleich gross. Bei dem erwähnten "Nullschnitt" der Steuerkolben 37 und 39 wird daher, wie anhand der Figuren 1 und 2 näher ausgeführt wur- ^{d}e, der Druck p_{A} und p in den Leitungen 30 und 31 annähernd halb so gross sein als der Pumpendruck. Will man nun den sogenannten Einspanndruck p_{A} + p_{B}, der weiter vorne erläutert wurde, verkleinern, dann genügt es, die beiden Steuerkolben 37 und 39 in entgegengesetzter Richtung um den gleichen Betrag zu verschieben, d.h. Steuerkolben 37 in Fig. 9 nach rechts und Steuerkolben 39 nach links, dabei wird der Drosselquerschnitt an den Rücklaufkanten R der beiden Steuerkolben 37, 39 vergrössert und der Drosselquerschnitt an den Druckkanten D verkleinert, sodass der Druck in den Leitungen 30, 31 mit zunehmender Verschiebung der Steuerkolben 37, 39 stetig abnimmt. In analoger Weise kann jedoch der Einspanndruck p_{A} + p_{B} vergrössert werden, dann wird der Steuerkolben 37 nach links und der Sterekolben 39 nach rechts verschoben, dadurch vergrössert sich der Drosselquerschnitt an der Druckkante D der Steuerkolben 37, 39 und verkleinert sich der Drosselquerschnitt an der Rücklaufkante der Steuerkolben 37 und 39. Auf diese Weise kann der Druck p_{A} und p_{B} in den Leitungen 30 31 bis auf den Pumpendruck vergrössert werden und damit wächst der Einspanndruck p_{A} + p_{B} auf den doppelten Pumpendruck.

Gemäss Fig. 8 erzeugen die beiden Funktionsgeneratoren 56 und 56' für eine Druckdifferenz p = 0 zwei gleichgrosse Drücke p_{As =} p_{Bs} = 10 bar in Form von elektrischen Signalen, welche an die Subtrahierer 54 und 55 (Fig. 9) weitergeleitet werden. In den Subtrahierern 54 und 55 wird von diesem elektrischen Signal ein zweites elektrisches Signal subtrahiert, das von den Absolutdruckgebern 32 und 33 über die Leitungen 202 und 203 an die Subtrahierer 54, 55 geleitet wird. Solange diese beiden Signal verschieden sind, erhalten die Regler 52 und 53 je eine pos. bzw. neg. elektrische Regelabweichung. Diese Regelabweichung wird im Regler 52, 53 in einen Steuerstrom i_{A} und i_{B} verwandelt. Dieser Streuerstrom gelangt zu den Vorsteuerorganen 221 und 222, durch welche die Steuerkolben 37 und 39 soweit nach links bzw. nach rechts verschoben werden bis in den Leitungen 30 und 31 der ge- ^{wünschte} Druck p_{A} ⁼ P_{B} ⁼ 10 bar herrscht.

Ferner erzeugen gemäss Fig. 8 die beiden Fungtionsgeneratoren 56 und 56' für eine Solldruckdifferenz Δpₛ von z.B. 40 bar einen Solldruck p_{As} von 50 bar und einen Solldruck p_{Bs} von 10 bar, d.h. gemäss Fig. 9 wird im Funktionsgenerator 56 der Solldruck p_{As} = 50 bar und im Funktionsgenerator 56' der Solldruck p_{Bs} = 10 bar erzeugt. Somit gelangt in den einen Subtrahierer 54 ein elektrisches Signal entsprechend p_{As} = 50 bar und in den anderm Subtrahierer 55 ein elektrisches Signal entsprechend p_{Bs} = 10 bar. In der beschriebenen Weise sorgen nun die Regler 52 und 53 im geschlossenen Regelkreis dafür, dass die Servoventile 28 und 29 in der einen Leitung 30 einen Druck p_{A} = 50 bar und in der anderen Leitung 31 einen Druck p_{B} = 10 bar erzeugen.

Auf diese Weise kann jede beliebige Druckdifferenz Δp in den Leitungen 30 und 31 erzeugt werden, wobei diese Drücke von der Belastung und der Drehzahl des Hydromotors 27 unabhängig sind.

## Patentansprüche

1.) Einrichtung zum Regeln des Differenzdruckes an einem Hydromotor (27), der zwei Anschlüsse (63,64) aufweist, an denen je ein Absolutdruckgeber (32,33) angeschlossen ist,
dadurch gekennzeichnet,
- dass jeder Anschluss (63,64) des Hydromotors (27) an ein separates Steuerventil (28,29) angeschlossen ist,
- das einen Steuerkolben (37,39) mit nur einer Druckkante (D) und nur einer Rücklaufkante (R) aufweist
- und dass jedes Steuerventil (37,39) ausser den Anschlüssen (40,41,46,47) an eine Pumpe (44) und an einen Behälter (48) nur einen Anschluss (30', 31') zum Hydromotor (27) besitzt.

2.) Einrichtung nach Anspruch 1, dadurch gekennzeichnet, dass der Druck in jeder Anschlussleitung (30,31) des Hydromotors (27) durch je einen separaten elektronischen Regelkreis geregelt ist,
wobei jeder Regelkreis aus dem genannten Steuerventil (28,29) mit elektrohydraulischem Vorsteuerorgan (221,222), einem elektronischen Regler (52,53), einem elektrischen Absolutdruckgeber (32,33) besteht, wobei am Pluseingang eines Subtrahierers (54,55) der Soll-Absolutdruck (_{PAS}) und am Minuseingang des Subtrahierers (54,55) der Ist-Absolutdruck (_{PA}) ansteht.

3.) Einrichtung nach Anspruch 2, dadurch gekennzeichnet, dass jeder Subtrahierer (54,55) der beiden Regelkreise mit seinem Pluseingang an je einen Funktionsgenerator (56,56') angeschlossen ist und dass an jedem Eingang des Funktionsgenerators (56,56') der Solldifferenzdruck (Δp_{S}) ansteht.

4.) Einrichtung nach Anspruch 2, dadurch gekennzeichnet, dass das Steuerventil (28,29) über hydraulische Leitungen (217-220) mit dem Vorsteuerorgan (221,222) verbunden ist, das die Stellung des Steuerkolbens (37,39) im Steuerventil (28,29) steuert, dass das Vorsteuerorgan (221,222) über elektrische Leitungen (206,207) mit den elektronischen Reglern (52,53) verbunden ist, und dass an den elektronischen Reglern (52,53) über einen Subtrahierer (204,205) einerseits der Absolutdruckgeber (32,33) und andererseits ein Funktionsgenerator (56,56') angeschlossen ist, um den Ist-Absolutdruck (_{PA}) in Abhängigkeit des Soll-Absolutdruckes (_{PB}) zu regeln.

5.) Einrichtung nach Anspruch 4, dadurch gekennzeichnet, dass das Steuerventil (28,29) zwei Kammern an beiden Enden des Steuerkolbens (37,39) aufweist, welche über hydraulische Leitungen (217-220) mit dem Vorsteuerorgan (221,222) verbunden sind, das zwei an die genannten Leitungen (217-220) angeschlossene Düsen (229,230) aufweist, die durch eine Prallplatte eines schwenkbaren Ankers (227,228) verschliessbar sind und dass der Anker (227,228) von einer MagnetSpule (225,226) umgeben ist, die an den elektronischen Regler (52,53) angeschlossen ist.
